# EUROPÄISCHE PATENTSCHRIFT

(11) **EP 1 118 251 B1**
(45) Veröffentlichungstag und Bekanntmachung des Hinweises auf die Patenterteilung: **21.06.2006**
(21) Anmeldenummer: 00926699.0
(22) Anmeldetag: 01.04.2000
(51) Int. Cl.: H05B 33/08

(54) **ANSTEUERSCHALTUNG FÜR LED UND ZUGEHÖRIGES BETRIEBSVERFAHREN**
CONTROL CIRCUIT FOR LED AND CORRESPONDING OPERATING METHOD
CIRCUIT DE COMMANDE DE DEL ET PROCEDE D'UTILISATION DUDIT CIRCUIT

(30) Priorität: 30.06.1999 DE 19930174
(43) Veröffentlichungstag der Anmeldung: 25.07.2001
(73) Patentinhaber: Patent-Treuhand-Gesellschaft für elektrische Glühlampen mbH, 81543 München (DE); Osram Opto Semiconductors GmbH & Co. OHG, 93049 Regensburg (DE)
(72) Erfinder: BIEBL, Alois, D-93358 St. Johann (DE); SCHELLHORN, Franz, D-93049 Regensburg (DE); HIRSCHMANN, Günther, D-81735 München (DE)
(74) Vertreter: Raiser, Franz
(86) Internationale Anmeldenummer: PCT/DE2000/000989
(87) Internationale Veröffentlichungsnummer: WO 2001/003474

(56) Entgegenhaltungen:
- EP-A- 0 891 120
- EP-A- 0 896 899
- DE-A- 4 022 498
- DE-A- 19 732 828
- GB-A- 2 087 604
- "DRIVER FOR SUPPLYING A PULSATING CURRENT TO LIGHT EMITTING DIODES" RESEARCH DISCLOSURE,GB,INDUSTRIAL OPPORTUNITIES LTD. HAVANT, Nr. 378, 1. Oktober 1995 (1995-10-01), Seite 651 XP000549126 ISSN: 0374-4353

## Beschreibung

Die Verlustleistung im Vorwiderstand wird in Wärme umgewandelt, was zu einer zusätzlichen Erwärmung - neben der Eigenerwärmung der LEDs im Strang - führt.

### Technisches Gebiet

Die Erfindung geht aus von einer Ansteuerschaltung für LED und zugehöriges Betriebsverfahren gemäß dem Oberbegriff des Anspruchs 1. Es geht dabei insbesondere um die Reduzierung der Ansteuerverlustleistung bei Leuchtdioden (LEDs) mittels einer getakteten LED-Ansteuerschaltung.

### Stand der Technik

Aus der US 3 902 806 ist es bekannt, LEDs zu takten. Dabei wird eine Pulsweitenmodulation verwendet.

Bei der Ansteuerung von Leuchtdioden (LEDs) werden in der Regel Vorwiderstände zur Strombegrenzung eingesetzt, siehe beispielsweise US-A 5 907 569. Ein typischer Spannungsabfall an Leuchtdioden (U_{F}) liegt bei einigen Volt (beispielsweise ist bei Power TOPLED U_{F} = 2,1V). Der bekannte Vorwiderstand Rᵥ, in Reihe zur LED (siehe Figur 1), erzeugt besonders dann eine hohe Verlustleistung, wenn die Batteriespannung U_{Batt} hohen Spannungsschwankungen (wie im Kfz üblich) unterliegt. Der Spannungsabfall an der LED bleibt auch bei derartigen Spannungsschwankungen noch konstant, d.h. die restliche Spannung fällt am Vorwiderstand Rᵥ ab. Somit wird Rᵥ abwechselnd mehr oder weniger stark belastet. In der Praxis werden meist mehrere LEDs in Reihe (Strang) geschaltet, um eine bessere Effizienz in der Ansteuerung zu erreichen (Figur 2). Je nach Bordnetz (12 V oder 42 V) können dementsprechend viele LEDs zu einem Strang zusammengefaßt werden. Im 12V-Bordnetz gibt es eine untere Grenze der Batteriespannung U_{Batt}, bis zu der gesetzlich vorgeschriebene Sicherheitseinrichtungen (z.B. Warnblinkanlage) funktionsfähig sein müssen. Sie beträgt 9 Volt. D.h. es können hier bis zu 4 Power TOPLEDs zu einem Strang zusammengefaßt werden (4 x 2,1V = 8,4V).

Das technische Problem besteht darin, die zusätzliche Erwärmung (Ansteuerverlustleistung durch die Vorwiderstände) zu eliminieren. Dafür gibt es mehrere Gründe. Zum ersten entstehen enorme Verluste im Vorwiderstand; dies kann bei größeren LED-Arrays zu mehreren Watt Verlustleistung führen. Zum zweiten schränkt gerade diese Erwärmung durch Vorwiderstände den Betriebsbereich der LEDs ein. Bei einer erhöhten Umgebungstemperatur T_{A} muß der maximale Durchlaßstrom I_{F} = f (T_{A}) verringert werden, um die LEDs vor Zerstörung zu schützen. D.h. der maximale Durchlaßstrom I_{F} darf nicht über den gesamten Bereich der Umgebungstemperatur von 0 bis 100 °C konstant gehalten werden. Zusätzlich kommt beim Betrieb von LEDs mit Vorwiderständen noch als Problem die schwankende Versorgungsspannung hinzu, wie es bei Automobilen (Schwankung von 8 bis 16V im 12V-Bordnetz; Schwankung von 30 bis 60V im zukünftigen 42V-Bordnetz) häufig der Fall ist. Schwankende Versorgungsspannungen führen zu schwankenden Durchlaßströmen I_{F}, was dann unterschiedliche Leuchtdichten und damit verbunden Helligkeitsschwankungen bei den LEDs hervorruft.

Bisher wurden zur Begrenzung des Durchlaßstroms durch die LEDs immer Vorwiderstände eingesetzt. In den meisten Fällen wurde für alle Vorwiderstände eine gemeinsame Platine verwendet und diese, wenn möglich, in einem geeigneten Abstand zu den LEDs montiert. Dieser Abstand wurde so ausgewählt, daß die Erwärmung der Vorwiderstände R_{V} keinen Temperatureinfluß auf die LEDs nahmen.

Ein weiteres Problem ist die Wahl des maximalen Durchlaßstroms I_{F} von LEDs. Beim Betrieb von LEDs mit Vorwiderständen R_{V} kann nicht der maximal zulässige Durchlaßstrom I_{F} gewählt werden, da bei einer höheren Umgebungstemperatur T_{A} der Durchlaßstrom verringert werden muß. Man wählt deshalb einen Durchlaßstrom I_{F}, der kleiner ist als der maximal zulässige (Figur 3). Auf diese Weise wird zwar der Temperaturbereich zum Betreiben der LEDs vergrößert, aber der Durchlaßstrom I_{F} wird nicht optimal ausgenützt. Am Beispiel von Figur 3 (Power TOPLED, Typ LA E675 der Fa. Siemens) sieht man den Durchlaßstrom I_{F} in Abhängigkeit von der Umgebungstemperatur T_{A}. Der maximale Durchlaßstrom I_{F} darf hier 70 mA bis zu einer Umgebungstemperatur von 70°C betragen. Ab einer Umgebungstemperatur von 70°C muß dann der Durchlaßstrom I_{F} linear verringert werden bis er bei der maximal zulässigen Umgebungstemperatur von 100°C nur noch 25 mA beträgt. Für die optimale Ausnutzung dieser Betriebsweise von LEDs müßte ein variabler Vorwiderstand R_{V} eingesetzt werden.

Ein weiteres Problem sind Spannungsschwankungen. Bis jetzt gibt es keine Ansteuerschaltungen für LEDs, die sich im praktischen Einsatz befinden, um die Spannungsschwankungen und somit Durchlaßstromschwankungen (Helligkeitsschwankungen) zu verhindern. Sie müssen daher notgedrungen toleriert werden.

### Darstellung der Erfindung

Es ist Aufgabe der vorliegenden Erfindung, eine Ansteuerschaltung für LED gemäß dem Oberbegriff des Anspruchs 1 bereitzustellen, die möglichst wenig Abwärme und Verlustleistung erzeugt.

Diese Aufgabe wird durch die kennzeichnenden Merkmale des Anspruchs 1 gelöst. Besonders vorteilhafte Ausgestaltungen finden sich in den abhängigen Ansprüchen.

Um den Vorwiderstand Rᵥ und damit die große Ansteuerverlustleistung zu eliminieren, wird mit einer getakteten LED-Ansteuerung gearbeitet. Figur 4a zeigt das Prinzip einer getakteten Stromregelung für LEDs. Ein Halbleiterschalter, beispielsweise ein strombegrenzender Leistungsschalter oder bevorzugt ein Transistor T (insbesondere vom pnp-Typ, aber auch der npn-Typ ist geeignet, wenn zusätzlich eine Ladepumpe zur Ansteuerung verwendet wird), ist mit seinem Emitter an die Versorgungsspannung U_{Batt} (insbesondere Batteriespannung im Automobil) angeschlossen. Ist der Transistor T leitend, fließt ein Strom i_{LED} durch den LED-Strang (der hier beispielsweise aus vier LEDs besteht), und zwar so lang, bis durch einen Komparator der Transistor T wieder abgeschaltet wird. Der Komparator ist mit seinem Ausgang an die Basis des Transistors angeschlossen. Der eine (positive) Eingang des Komparators ist an eine Regelspannung, der zweite (negative) Eingang des Komparators an einen Frequenzgenerator (bevorzugt Dreiecksgenerator mit Pulsdauer Tₚ und dementsprechend Frequenz 1/Tₚ, da dieser beosnders gute elektromagnetische Verträglichkeit beisitzt, aber auch andere Pulsformen wie Sägezahn sind möglich) angeschlossen. Ist die aktuelle Amplitude der Dreiecksspannung U_{D} am Komparator größer als die Regelspannung U_{Regel}, wird der Transistor T eingeschaltet. Es fließt der Strom i_{LED}. Sinkt die aktuelle Amplitude der Dreiecksspannung unter den konstanten Wert der Regelspannung U_{Regel} am Komparator, wird der Transistor T wieder ausgeschaltet. Dieser Rhythmus wiederholt sich regelmäßig mit der Frequenz f, mit der der Dreiecksgenerator arbeitet.

Auf diese Weise wird der über die LEDs fließende Strom getaktet (Figur 4b). Die Rechteckpulse besitzen eine Pulsbreite, die einem Bruchteil von Tₚ entspricht. Der Abstand zwischen den ansteigenden Flanken zweier Pulse entspricht Tₚ.

Die LEDs liegen in Serie mit einem Mittel zum Messen des Stroms (insbesondere ein Meßwiderstand R_{Shunt} zwischen LEDs und Masse (Fall 1) oder auch zwischen Halbleiterschalter (Transistor T) und Klemme der Versorgungsspannung U_{Batt} (Fall 2)). Der getaktete Strom i_{LED} wird am Meßwiderstand R_{Shunt} abgegriffen. Anschlie-ßend wird über ein Hilfsmittel der Mittelwert des Stroms *i*_{LED} gebildet. Das Hilfsmittel ist beispielsweise ein Integrationsmittel (im Fall 1), bevorzugt ein RC-Tiefpaß, oder ein Differenzverstärker (im Fall 2). Dieser Mittelwert dient als IST-Wert für eine Stromregelung, der einem Regler (beispielsweise ein PI- oder PID-Regler) als Eingangswert zur Verfügung gestellt wird. Ein SOLL-Wert, in Form einer Referenzspannung (U_{Ref}), für die Stromregelung wird ebenfalls dem Regler als zweiter Eingangswert zur Verfügung gestellt. Die Regelspannung U_{Regel} am Ausgang des Reglers wird vom Regler so eingestellt, daß der IST-Wert immer möglichst gut dem SOLL-Wert (spannungsmäßig) entspricht. Wenn sich bei Schwankungen die Versorgungsspannung U_{Batt} verändert, paßt sich auch die Einschaltdauer des Transistors T und die Länge des Rechteckpulses (Figur 4b) entsprechend an. Diese Technik an sich ist als PWM (Pulsweitenmodulation) bekannt.

Der Vorteil einer getakteten Stromregelung für LED-Stränge liegt vornehmlich im schnellen Ausgleich von Versorgungsschwankungen von U_{Batt} mittels PWM. Daher bleibt der Mittelwert des LED-Stroms (*i*_{LED}) konstant. Es gibt also keine Helligkeitsveränderungen der LEDs bei Spannungsschwankungen mehr. Ein weiterer Vorteil ist der Schutz vor Zerstörung gegen überhöhte Temperatur, wie oben erläutert (in Abhängigkeit von der Umgebungstemperatur T_{A}).

Die erfindungsgemäße Schaltung ermöglicht vorteilhaft eine detaillierte Abfrage der Betriebszustände von einzelnen LED-Strängen. Dies ermöglicht die einfache Fehlererkennung (Abfrage auf Kurzschluß, Unterbrechung) durch sequentielles Abtasten (sog. LED-SCANNING) der einzelnen LED-Stränge.

Hinzu kommt, daß der bisher notwendige große Vorwiderstand R_{V} für die Einstellung des Strom für den LED-Strang entfällt. Als Beispiel sei eine Autobatterie mit 12 V genannt, an der ein LED-Strang mit vier LEDs des Typs Power TOPLED (U = 2,1V typ.) angeschlossen ist. Damit ergäbe sich bei einer konventionellen Stromeinstellung eine Verlustleistung im Stromeinstellungswiderstand Rᵥ von etwa 250 mW. Dagegen ergibt sich mit der erfindungsgemäßen Anordnung eine Verlustleistung im Shuntwiderstand R_{Shunt} von lediglich etwa 5 mW (bei Stromeinstellung mit PWM), also eine Verringerung der Verlustleistung um den Faktor 50.

Ein weiterer Vorteil ist die einfache Strombegrenzung eines LED-Stranges unter Verwendung eines strombegrenzenden Halbleiterschalters (bevorzugt ein Transistor). Als Schalter kann auch ein strombegrenzender Leistungsschalter dienen, der automatisch dafür sorgt, daß der getaktete Durchlaßstrom I_{F} einen maximalen Grenzwert nicht überschreitet, beispielsweise einen Grenzwert von 1 A.

Die erfindungsgemäße Schaltungsanordnung ist für unterschiedliche Anforderungen geeignet, beispielsweise für ein 12V oder auch 42V Bordnetz im Kfz.

Figur 5 zeigt als Momentaufnahme ein Oszillogramm des getakteten Stromverlaufs der LED-Ansteuerschaltung für ein 12 V- Bordnetz. Es zeigt den Spitzenstrom i_{LED} durch die LEDs (Figur 5a), der getaktet ist und etwa 229 mA erreicht. Die Pulsbreite ist etwa 30 µs, die anschließende Totzeit 70 µs. Daraus ergibt sich ein mittlerer Strom *i*_{LED} von 70 mA.

Des weiteren ist in Figur 5b die zugehörige Taktfrequenz am Dreiecksgenerator gezeigt, seine Frequenz beträgt etwa 9,5 kHz (entsprechend etwa 100 µs Pulsbreite). Die Regelspannung U_{Regel} ist als Gerade dargestellt (Figur 5c), sie hat einen Wert von 3,2 V.

Der bisher notwendige große Vorwiderstand Rᵥ zur Stromeinstellung ist somit entfallen. Dieser wird durch einen kleinen Meßwiderstand in der Größenordnung von R_{Shunt} = 1Ω ersetzt.

Schwankungen der Versorgungsspannung U_{Batt} werden jetzt kompensiert und der Durchlaßstrom I_{F} läßt sich einfach konstant regeln. Denn wenn sich der Wert der Versorgungsspannung ändert, ändert sich ebenfalls die Regelspannung U_{Regel} und damit die Einschaltzeit des Transistors. Durch diese Pulsweitenmodulation, bei der eine Zunahme der Versorgungsspannung eine Verkürzung der Transistoreinschaltzeit bewirkt (umgekehrt gilt das gleiche), wird automatisch immer auf einen konstanten Strom, der in Form einer Referenzspannung U_{Ref} am Regler eingestellt ist, geregelt (siehe Figur 4a). Da also der Durchlaßstrom I_{F} im LED-Strang konstant ist, können sich auch keine Helligkeitsschwankungen bei veränderlichen Versorgungsspannungen mehr einstellen.

Die erfindungsgemäße Schaltungsanordnung ermöglicht es, die Temperatur zu regeln. Nach Figur 3 (am Beispiel der Power TOPLEDs) darf ja der maximale Durchlaßstrom I_{F} von hier 70 mA nicht über den gesamten zulässigen Temperaturbereich (bis T_{A} = 100°C Umgebungstemperatur) konstant gehalten werden. Ab einer Umgebungstemperatur von T_{A} = 70°C muß der Durchlaßstrom I_{F} verringert werden und bei T_{A}= 100°C schließlich abgeschaltet werden. Zur Realisierung einer Temperaturregelung wird ein Temperaturfühler (bevorzugt in SMD-Bauform) auf die Platine im LED-Array mit aufgebracht und zwar an der zu erwartenden heißesten Stelle. Wird vom Temperaturfühler eine Umgebungstemperatur von mindestens T_{A} = 70°C gemessen, erfolgt eine Verringerung des Durchlaßstroms I_{F}, gemäß der Vorgabe im Datenblatt (Figur 3). Bei einer Umgebungstemperatur T_{A} = 100°C wird der Durchlaßstrom I_{F} abgeschaltet. Diese Maßnahme der Temperaturregelung ist erforderlich, um die Leuchtdioden vor thermischer Zerstörung durch Überhitzung zu schützen und somit ihre Lebensdauer nicht zu verkürzen.

Die Erkennung von Fehlfunktionen im LED-Strang fällt mit dieser Schaltungsanordnung leicht. Fällt ein LED-Strang in einem LED-Array (bestehend aus mehreren LED-Strängen) aus, kann es wichtig sein, diesen Ausfall sofort an eine Wartungsstelle zu melden. Besonders wichtig ist dies bei sicherheitstechnischen Einrichtungen, z.B. bei Ampelanlagen. Auch im Automobilbereich (PKW, LKW) ist es wünschenswert, über den momentanen Zustand der LEDs informiert zu werden, beispielsweise wenn die Rücklichter mit LEDs ausgerüstet sind.

Die bekanntesten Fehlerarten sind Unterbrechung und Kurzschluß. Die Fehlerart Kurzschluß kann bei LEDs praktisch ausgeschlossen werden. Wenn LEDs ausfallen, dann meistens durch eine Unterbrechung der Zuleitung. Eine Unterbrechung in einer LED ist vorwiegend auf Wärmeeinwirkung zurückzuführen. Die Ursache liegt in der Ausdehnung des Harzes (Epoxidharz als Teil des Gehäuses) unter Wärmeeinwirkung, so daß der darin eingebettete, sich unterschiedlich ausdehnende Bonddraht (Verbindungsleitung zwischen LED-Chip und Außenpin) abbricht.

Eine andere Möglichkeit der Zerstörung wird ebenfalls durch Wärmeeinwirkung hervorgerufen. Durch zu große Hitze erweicht das Harz (also das Material, aus dem das Gehäuse besteht) und wird zähflüssig. Der Chip kann sich lösen und beginnt zu wandern. Dadurch kann der Bonddraht ebenfalls reißen.

Generell sind also durch starke Wärmeeinwirkung mechanische Defekte (wie Bonddrahtriß) zu erwarten. Durch eine Schaltung zur Unterbrechungserkennung in einem LED-Strang ist es möglich, das Auftreten eines Fehlers an einen Ausgang (z.B. Status-Pin bei einem Halbleiterbaustein) zu signalisieren. Logisch 1 (high) bedeutet beispielsweise Auftreten eines Fehlers, Logisch 0 (low) bedeutet ordnungsgemäßer Zustand.

Die erfindungsgemäße Ansteuerschaltung läßt sich als kompakter LED-Ansteuerbaustein (IC) realisieren, der sich durch die Möglichkeit der Konstantstromregelung des Durchlaßstroms (I_{F} = const.) bei LEDs auszeichnet. Weitere Vorteile sind die externe und damit flexible Durchlaßstromeinstellung, die kleine Verlustleistung durch Schaltbetrieb (Entfallen-des großen Vorwiderstandes R_{V}), die Unterbrechungserkennung im LED-Strang und die Temperaturregelung zum Schutz der LEDs. Hinzu kommt die geringe Eigenstromaufnahme der LED-Ansteuerschaltung (sparsamer Standby-Betrieb).

Im Standby-Betrieb bleibt der LED-Ansteuerbaustein an Dauerplus (Batteriespannung im Kfz) angeschlossen, während er ausgeschaltet ist, d.h. es fließt kein Strom durch die LEDs. In diesem Zustand darf der Ansteuerbaustein nur geringen Eigenstrom (Eigenstromaufnahme geht gegen 0) aufnehmen, um die Batterie im Kfz nicht zu belasten. Das ist der Fall, wenn das Auto z.B. in der Garage abgestellt oder geparkt wird. Ein zusätzlicher Stromverbrauch würde hier die Batterie unnötig belasten. Ein- und ausgeschaltet wird der LED-Ansteuerbaustein über einen Logik-Eingang (ENABLE-Eingang).

Die Schaltungsanordnung läßt sich außerdem verpolfest ausführen und gegen Überspannung sichern. Eine Verpolschutzdiode sorgt für den Fall eines verkehrten Anschlusses des LED-Ansteuerbausteins an die Versorgungsspannung (Batterie) vor dessen Zerstörung. Eine Kombination von einer Zenerdiode und einer normalen Diode schützt den LED-Ansteuerbaustein zusätzlich vor Zerstörung durch Überspannungen am Versorgungsspannungs-Pin U_{Batt}.

In einer besonders bevorzugten Ausführungsform wird zusätzlich noch ein Microcontroller-kompatibler ENABLE-Eingang (Logik-Eingang) bereitgestellt, der die Ansteuerung mit einem Microcontroller ermöglicht. Somit ist es möglich den Ansteuerbaustein (insbesondere eine integrierte Schaltung IC) für LEDs in ein Bussystem zu integrieren (beispielsweise CAN-Bus im Kfz, Insta-Bus für Hausinstallationstechnik).

### Figuren

Im folgenden soll die Erfindung anhand mehrerer Ausführungsbeispiele näher erläutert werden. Es zeigen:
- Figur 1: eine bekannte Ansteuerung für LEDs
- Figur 2: ein weiteres Ausführungsbeispiel einer bekannte Ansteuerung für LEDs
- Figur 3: die Abhängigkeit des Durchlaßstroms einer LED von der Umgebungstemperatur
- Figur 4: das Grundprinzip einer getakteten Stromregelung für LED (Figur 4a) nebst einer Erläuterung des Spitzenstroms und Mittelwerts (Figur 4b)
- Figur 5: den Stromverlauf einer getakteten Stromregelung für LED
- Figur 6: eine getaktete Stromregelung mit Unterbrechererkennung
- Figur 7: die Realisierung einer Unterbrechererkennung für einen LED-Strang
- Figur 8: Blockschaltbild einer LED-Ansteuerschaltung

### Beschreibung der Zeichnungen

Die Figuren 1 bis 5 wurden bereits oben beschrieben.

Ein Ausführungsbeispiel (gesamtes Blockschaltbild) für die Realisierung einer Unterbrechungserkennung zeigt Figur 6. Die Detektion einer Unterbrechung im LED-Strang kann über die direkte Überwachung der Regelspannung U_{Regel} mittels eines Unterbrechungserkenners (siehe hierzu im Detail Figur 7) erfolgen. Im Falle einer Unterbrechung ist die Regelspannung Null (U_{Regel} = 0). Über eine Auswerteschaltung A (Figur 8) kann dieser Fehlerfall an einem Ausgang (Status-Pin) angezeigt werden.

Günstig ist es, diesen Ausgang als Open-Collector Schaltung auszuführen (Figur 8), da dann der Anwender der Schaltung, der später den LED-Ansteuerbaustein (IC) verwendet, von der Ausgangssignalhöhe unabhängig ist. Die Schaltung des StatusAusgangs besitzt als Endstufe einen Transistor, dessen Kollektor offen ist (also keinen Pull-up-Widerstand besitzt). Der Kollektor des Transistors führt direkt an den Status-Pin des LED-Ansteuerbausteins (Figur 8). Wird an den Kollektor des Transistors T_{OC} ein externer Pull-up-Widerstand R_{P} angeschlossen, kann dieser mit einer beliebigen Spannung V_{cc} verbunden werden. Die Ausgangssignalhöhe hängt demnach von der Spannung V_{cc} ab, an die der Pull-up-Widerstand Rp angeschlossen ist.

Die technische Realisierung einer Unterbrechungserkennung im LED-Strang ist in Figur 7 gezeigt. Die Unterbrechungserkennung im LED-Strang funktioniert nach dem Prinzip des Abtastens (Scannen) einer Spannung (hier: Regelspannung U_{Regel}). Die Regelspannung U_{Regel} besitzt einen Minimalwert, der so groß ist wie die kleinste Spannung U_{D_min} des Dreieckgenerators. Wie aus Figur 5 hervorgeht, liegt sie bei etwa 2 V. Dabei ist vorausgesetzt, daß die Regelung aktiv ist und keine Unterbrechung im LED-Strang herrscht. Im Falle einer Unterbrechung im LED-Strang hat die Regelspannung den Wert 0 Volt (U_{Regel} = 0 V).

Figur 7 zeigt das komplette Blockschaltbild der Unterbrechungserkennung im LED-Strang nach dem Prinzip des Abtastens einer Spannung. Vom internen Oszillator (OSZ), der mit einer bestimmten Frequenz läuft (hier: ca. 9,5 kHz), wird der Takt (als Rechteck-Spannung U_{R}) auf einen n-bit Binärzähler (COUNTER) gegeben. Je nachdem, wieviele LED-Stränge (und dementsprechend wieviele Regelspannungen U_{Regel}) abgetastet werden sollen, hat die Auslegung des Binärzählers zu erfolgen. Beispielhaft wird ein 3-bit-Binärzähler (für Adressen von 0 bis 7) verwendet. Mit ihm können also bis zu 8 Regelspannungen U_{Regel} abgetastet werden.

Das 3-bit-Binärmuster des Zählers steuert einen Analogmultiplexer (MUX), der (abhängig vom anliegenden Binärwort) alle Regelspannungen U_{Regel1,2...} nacheinander abtastet und sie der Reihe nach am Ausgang zur Verfügung stellt. Die kleinste Regelspannung U_{Regel_min} (Regelung aktiv und keine Unterbrechung im LED-Strang) entspricht dem Minimalwert der Dreiecksspannung U_{D_min}.

Um ein "Low-Signal" der Regelspannung U_{Regel} (entsprechend 0 Volt, Unterbrechung im LED-Strang) erfolgreich zu detektieren und es für die anschließende Speicherung in einem Speichermedium, beispielsweise einem Flip-Flop (FF) vorzubereiten, wird am Ausgang des Analogmultiplexers (MUX) ein Komparator (COMP) eingefügt. Dessen Umschaltschwelle U_{SW} muß kleiner sein als der Minimalwert der Dreiecksspannung U_{D}, also U_{SW} < U_{D_min}.

Wird jetzt ein "Low-Signal" bei einer abgetasteten Regelspannung U_{Regel} detektiert, wird am Komparatorausgang ein "High-Signal" gesetzt. Dieses High-Signal wird dann im Flip-Flop (FF) solange gespeichert, bis der Fehler (Unterbrechung im LED-Strang) wieder behoben ist.

Der Statusausgang (Status = Ausgang des FF) hat folgende Bedeutung:
- High-Signal =: Unterbrechung in einem LED-Strang
- Low-Signal =: keine Unterbrechung

Ein Reset des Flip-Flops FF und damit des Statusausgangs erfolgt erst, wenn der LED-Ansteuerbaustein ausgeschaltet wird, d.h. wenn eine Fehlerbehebung im LED-Strang stattfindet.

Das Rücksetzen (Reset) des Statusausgangs kann auf 2 Arten geschehen:
- Ausschalten des LED-Ansteuerbausteins (IC) über ENABLE Eingang. Der LED-Ansteuerbaustein (IC) ist über diesen Ausgang in einem System zusammen mit einem Microcontroller (µC) integriert (Figur 8). Im Kfz-Bereich kann die Ansteuerung z.B. über CAN-Bus erfolgen.
- Abklemmen der Versorgungsspannung am LED-Ansteuerbaustein (IC). Wird der ENABLE-Eingang nicht benötigt, ist dieser mit der Batteriespannung zu verbinden. In einfachen Systemen ohne Microcontroller-Ansteuerung ist diese Methode anzuwenden.

Die Schaltungsanordnung für Verpoffestigkeit und Überspannungsschutz ist ebenfalls in Figur 8 (Blockschaltbild des LED-Ansteuerbaustein) dargestellt. Eine Verpolschutzdiode zwischen externer (U_{Batt}) und interner Spannungsversorgung sorgt für den Fall eines verkehrten Anschlusses des LED-Ansteuerbausteins an die Versorgungsspannung (Batterie) vor dessen Zerstörung. Der Überspannungsschutz wird mit einer Zenerdiode in Kombination mit einer gegengepolten Diode realisiert.

Der IC enthält außerdem einen Anschlußpin für einen Temperatursensor (beispielsweise ein NTC) und einen Pin für den Anschluß einer Stromreferenz sowie zwei Pins zum Anschluß des LED-Strangs.

Eine externe und damit flexible Einstellung (Programmierung) des Durchlaßstromes I_{F} eines LED-Strangs ist dadurch realisiert, daß erstens ein interner Pull-up-Widerstand Rᵢ mit der internen Spannungsversorgung U_{V} des IC und mit einem Eingang für eine LED-Stromreferenz verbunden ist, so daß ein externer Widerstand Rₑₓₜ gegen Masse mit dem internen Pull-up-Widerstand Rᵢ einen Spannungsteiler bildet und sich so die gewünschte Durchlaßstromstärke I_{F} einstellt, und daß zweitens am Eingang für die LED-Stromreferenz eine Gleichspannung, die bis zur maximalen Durchlaßstromstärke I_{F} eingestellt werden kann, zur Verfügung gestellt wird, die als Maß für die Durchlaßstromstärke I_{F} dient.

Eine Logikansteuerung des Bausteins (IC) ist dadurch realisiert, daß über einen Eingang (ENABLE) ein logischer Signalpegel (low oder high) den Baustein aus- oder einschaltet.

Eine Fehlermeldung über einen STATUS-Ausgang ist dadurch realisiert, daß dieser Ausgang einen offenen Kollektor ("Open Collector" für bipolare Integration) oder auch ein offenes Drain (Open Drain für CMOS Integration) besitzt und durch Anschluß eines externen Pullup-Widerstandes R_{P} die Ausgangssignalhöhe für den Fehlersignalpegel (high-Signal) frei definiert werden kann.

## Patentansprüche

1. Ansteuerschaltung für LED, insbesondere für ein LED-Array, das aus einem oder mehreren Strängen von LEDs besteht, wobei ein Strang aus mehreren in Serie angeordneten LEDs besteht, wobei die LED bzw. das LED-Array an eine Versorgungsspannung (U_{Batt}) angeschlossen sind, **dadurch gekennzeichnet, daß** zwischen der LED bzw. dem LED-Array und der Versorgungsspannung als Teil der Ansteuerschaltung ein Halbleiterschalter (T) mit zwei Zweigen in Serie angeordnet ist, der es ermöglicht, im zur LED bzw. LED-Array führenden ersten Zweig den Durchlaßstrom (i_{LED}) für die LED bzw. das LED-Array getaktet zuzuführen, und daß in diesem ersten Zweig für den Durchlaßstrom (i_{LED}), insbesondere zwischen LEDs und Masse, als Teil der Ansteuerschaltung ein Mittel zum Messen des Durchlaßstroms (i_{LED}), insbesondere ein Meßwiderstand (R_{Shunt}), in Serie zur LED bzw. LED-Array angeordnet ist, wobei als Teil der Ansteuerschaltung ein Regelkreis, der an den zweiten Zweig des Halbleiterschalters angeschlossen ist, den Halbleiterschalter (T) so regelt, daß ein konstanter Mittelwert des Durchlaßstroms erzielt wird, indem der Regelkreis ein Integrationsglied, das den IST-Wert des Mittelwertes des Durchlaßstroms liefert, sowie einen daran angeschlossenen Regler, der den IST-Wert des Mittelwertes des Durchlaßstroms mit einem externen Sollwert vergleicht, umfasst , wobei der Regler einen Ausgangswert der Regelspannung liefert, und der Regelkreis weiterhin einen Komparator umfaßt, der das Signal eines Frequenzgenerators, insbesondere eines Dreieckgenerators (OSZ), mit dem Ausgangswert der Regelspannung (U_{Regel}) vergleicht, wobei die Regelung durch Pulsweitenmodulation erfolgt.

2. Ansteuerschaltung nach Anspruch 1, **dadurch gekennzeichnet, daß** der Halbleiterschalter ein Transistor (T) ist.

3. Ansteuerschaltung nach Anspruch 1, **dadurch gekennzeichnet, daß** die Regelspannung (U_{Regel}) von einem Mittel zur Unterbrechungserkennung überwacht wird.

4. Ansteuerschaltung nach Anspruch 3, **dadurch gekennzeichnet, daß** ein LED-Array aus mehreren LED-Strängen **dadurch** überwacht wird, daß ein Frequenzgeber (OSZ) seinen Takt auf einen Binärzähler gibt, der einen Analogmultiplexer (MUX) steuert, der die Regelspannungen (U_{Regel1,2...}) aller LED-Stränge des Arrays abtastet.

5. Ansteuerschaltung nach Anspruch 4 **dadurch gekennzeichnet, daß** das Ausgangssignal des Multiplexers über einen Komparator (COMP) an ein Speichermedium (FF) gegeben wird.

6. Ansteuerschaltung nach einem der vorhergehenden Ansprüche, **dadurch gekennzeichnet, daß** sie als integrierter Baustein (IC) realisiert ist, der an die LED bzw. das LED-Array und die Versorgungsspannung angeschlossen wird.

7. Ansteuerschaltung nach Anspruch 6, **dadurch gekennzeichnet, daß** im Baustein (IC) eine externe und damit flexible Einstellung (Programmierung) des Durchlaßstroms (i_{LED}) eines LED-Strangs **dadurch** realisiert ist, daß erstens ein interner Pull-up-Widerstand Rᵢ mit der internen Spannungsversorgung (U_{V}) des Bausteins (IC) und mit einem Eingang für eine LED-Stromreferenz verbunden ist, so daß ein externer Widerstand (Rₑₓₜ) gegen Masse mit dem internen Pull-up-Widerstand (Rⱼ) einen Spannungsteiler bildet und sich so die gewünschte Durchlaßstromstärke (i_{LED}) einstellt, und daß zweitens am Eingang für die LED-Stromreferenz eine Gleichspannung, die bis zur maximalen Durchlaßstromstärke (i_{LED}) eingestellt werden kann, zur Verfügung gestellt wird, die als Maß für die Durchlaßstromstärke (i_{LED}) dient.

8. Ansteuerschaltung nach Anspruch 6, **dadurch gekennzeichnet, daß** eine Logikansteuerung des Bausteins (IC) **dadurch** realisiert ist, daß über einen Eingang (ENABLE) ein logischer Signalpegel (low oder high) den Baustein aus- oder einschaltet.

9. Ansteuerschaltung nach Anspruch 6, **dadurch gekennzeichnet, daß** im Baustein (IC) eine Fehlermeldung über einen STATUS-Ausgang des Bausteins (IC) **dadurch** realisiert ist, daß dieser Ausgang einen offenen Kollektor ("Open Collector" für bipolare Integration) oder ein offenes Drain (Open Drain für CMOS Integration) besitzt und durch Anschluß eines externen Pullup-Widerstandes R_{P} die Ausgangssignalhöhe für den Fehlersignalpegel (high-Signal) frei definiert werden kann.

10. Ansteuerschaltung nach Anspruch 6, **dadurch gekennzeichnet, daß** im Baustein (IC) ein Schutz gegen Verpolung bei Anschluss des Bausteins (IC) an eine Versorgungsspannung (z.B. Kfz-Batterie) **dadurch** realisiert ist, daß eine Verpolschutzdiode die internen Schaltkreise des Bausteins schützt.

11. Ansteuerschaltung nach Anspruch 6, **dadurch gekennzeichnet, daß** im Baustein (IC) ein Schutz gegen auftretende Überspannungen am Eingang des Bausteins für die Versorgungsspannung **dadurch** realisiert ist, daß am Eingangs-Pin für die Versorgungsspannung (U_{Batt}) eine Kombination aus Zenerdiode und gegengepolter Diode wirksam ist.

12. Verfahren zum Betreiben einer LED, insbesondere eines LED-Array, **dadurch gekennzeichnet, daß** der Durchlaßstrom (i_{LED}) der LED mittels eines schnellen Halbleiterschalters (Transistor T) getaktet wird, und daß der IST-Wert des Mittelwertes des Durchlaßstroms mit einem externen Sollwert über ein Mittel zur Regelung verglichen wird, wobei die Regelung durch Pulsweitenmodulation erfolgt.

13. Verfahren nach Anspruch 12, **dadurch gekennzeichnet, daß** das Ausgangssignal des Mittel zur Regelung mit dem Signal eines Frequenzgenerators (OSZ), insbesondere eines Dreieckgenerators, verglichen wird.

14. Verfahren nach Anspruch 12, **dadurch gekennzeichnet, daß** das Signal aus dem Mittel zur Regelung von einem Mittel zur Unterbrechungserkennung, insbesondere einem Flip-Flop (FF) oder mittels LED-Scanning, überwacht wird.

15. Verfahren nach Anspruch 12, **dadurch gekennzeichnet, dass** zusätzlich eine temperaturabhängige Regelung des Durchlaßstrom der LEDs **dadurch** realisiert ist, daß über einen Sensoreingang ein temperaturfühlendes Element (insbesondere ein NTC) anschließbar ist und oberhalb eines bestimmten Schwellwerts der Umgebungstemperatur T_{A} der Durchlaßstrom (i_{LED}) nach einer vorgegebenen Kennlinie zurückgeregelt wird.

16. Verfahren nach Anspruch 12, **dadurch gekennzeichnet, daß** ein Betrieb der Schaltung mit unterschiedlichen Versorgungsspannungen möglich ist, indem die interne Spannungsversorgung sich aus jeder Eingangsspannung (U_{Batt}) eine stabile interne Versorgungsspannung erzeugt.

## Claims

1. Drive circuit for LEDs, in particular for an LED array, which comprises one or more clusters of LEDs with one cluster comprising a number of LEDs which are arranged in series, with the LEDs or the LED array being connected to a supply voltage (U_{Batt}), **characterized in that** a semiconductor switch (T) with two branches is arranged in series between the LED or the LED array and the supply voltage as part of the drive circuit, and makes it possible to supply the forward current (i_{LED}) in a pulsed manner for the LED or the LED array in the first branch which leads to the LED or the LED array, and **in that** a means for measurement of the forward current (i_{LED}), in particular a measurement resistor (R_{Shunt}), is arranged in series with the LED or LED array as part of the drive circuit in this first branch for the forward current (i_{LED}), in particular between LEDs and earth, with a control loop, which is connected to the second branch of the semiconductor switch, controlling the semiconductor switch (T) as part of the drive circuit in such a way as to achieve a constant mean value of the forward current, **in that** the control loop comprises an integration element, which supplies the ACT value of the mean value of the forward current, as well as a regulator which is connected to it and compares the ACT value of the mean value of the forward current with an external nominal value, with the regulator producing an output value of the control voltage, and the control loop furthermore having a comparator, which compares the signal from a frequency generator, in particular a triangle-waveform generator (OSZ), with the output value of the control voltage (U_{Control}), with the control process being carried out by pulse-width modulation.

2. Drive circuit according to Claim 1, **characterized in that** the semiconductor switch is a transistor (T).

3. Drive circuit according to Claim 1, **characterized in that** the regulation voltage (U_{Reg}) is monitored by a means for interruption identification.

4. Drive circuit according to Claim 3, **characterized in that** an LED array of a number of LED clusters is monitored by a frequency generator (OSZ) passing its clock to a binary counter which controls an analog multiplexer (MUX) which samples the regulation voltages (U_{Control1,2...}) of all the LED clusters of the array.

5. Drive circuit according to Claim 4, **characterized in that** the output signal from the multiplexer is passed via a comparator (COMP) to a memory medium (FF).

6. Drive circuit according to one of the preceding claims, **characterized in that** said drive circuit is in the form of an integrated module (IC) which is connected to the LEDs or the LED array and the supply voltage.

7. Drive circuit according to Claim 6, **characterized in that** in the module (IC) external, and thus flexible, adjustment (programming) of the forward current (i_{LED}) in an LED cluster is provided **in that**, firstly, an internal pull-up resistor Rᵢ is connected to the internal voltage supply (Uᵥ) of the module (IC) and to one input of an LED current reference, such that an external resistor (Rₑₓₜ) connected to earth forms a voltage divider together with the internal pull-up resistor (Rᵢ) and thus sets the desired forward current level (i_{LED}), and such that, secondly, a DC voltage which can be adjusted as far as the maximum forward current level (i_{LED}) is provided at the input for the LED current reference and is used as a measure of the forward current level (i_{LED}).

8. Drive circuit according to Claim 6, **characterized in that** a logic drive for the module (IC) is provided **in that** a logic signal level (low or high) for the module is switched off or on via an input (ENABLE).

9. Drive circuit according to Claim 6, **characterized in that** in the module (IC) fault signalling is provided via a STATUS output of the module (IC), **in that** this output has an open collector (for bipolar integration) or an open drain (for CMOS integration), and the output signal level for the fault signal level (high signal) can be freely defined by connection of an external pull-up resistor Rp.

10. Drive circuit according to Claim 6, **characterized in that** in the module (IC) protection against polarity reversal when the module (IC) is connected to a supply voltage (for example a motor vehicle battery) is provided **in that** a polarity reversal protection diode protects the internal circuits of the module.

11. Drive circuit as claimed in Claim 6, **characterized in that** in the module (IC) protection against any overvoltages which occur at the input of the module for the supply voltage is provided by a combination of a zener diode and a diode in the opposite polarity acts at the input pin for the supply voltage (U_{Batt}) .

12. Method for operation of an LED, in particular of an LED array, **characterized in that** the forward current (i_{LED}) of the LED is pulsed by means of a fast semiconductor switch (transistor T), and **in that** the actual value of the mean value of the forward current is compared with an external nominal value via a regulating means, with the regulation being carried out by pulse-width modulation.

13. Method according to Claim 12, **characterized in that** the output signal of the regulating means is compared with the signal from a frequency generator (OSZ), in particular from a triangle-waveform generator.

14. Method according to Claim 12, **characterized in that** the signal from the regulating means is monitored by a means for interruption identification, in particular a flipflop (FF), or by means of LED scanning.

15. Method according to Claim 12, **characterized in that**, in addition, temperature-dependent control of the forward current of the LEDs is provided **in that** a temperature-sensing element (in particular an NTC) can be connected via a sensor input, and the forward current (i_{LED}) is regulated back in accordance with a predetermined characteristic if the ambient temperature T_{A} exceeds a specific threshold value.

16. Method according to Claim 12, **characterized in that** the circuit can be operated with different supply voltages, **in that** the internal voltage supply produces a stable internal supply voltage from each input voltage (U_{Batt}).

## Revendications

1. Circuit de commande pour LED, notamment pour un réseau de LED qui est constitué d'une ou plusieurs barrettes de LED, une barrette étant constituée de plusieurs LED disposées en série, les LED ou le réseau de LED étant raccordés à une tension d'alimentation (U_{Batt}), **caractérisé par le fait qu'**un interrupteur à semi-conducteur (T) est branché en série comme partie du circuit de commande entre les LED ou le réseau de LED et la tension d'alimentation, lequel interrupteur à semi-conducteur comporte deux branches et permet d'envoyer de façon cadencée le courant d'état passant (i_{LED}) pour les LED ou le réseau de LED dans la première branche conduisant aux LED ou au réseau de LED et **par le fait qu'**un moyen de mesure du courant d'état passant (i_{LED}), notamment une résistance de mesure (R_{Shunt}), est branché comme partie du circuit de commande en série avec les LED ou le réseau de LED dans cette première branche pour le courant d'état passant (i_{LED}), notamment entre LED et masse, un circuit de régulation qui est raccordé à la deuxième branche de l'interrupteur à semi-conducteur régulant alors comme partie du circuit de commande l'interrupteur à semi-conducteur (T) de manière à atteindre une valeur moyenne constante du courant d'état passant du fait que le circuit de régulation comprend un élément d'intégration qui fournit la valeur réelle de la valeur moyenne du courant d'état passant ainsi qu'un régulateur qui est raccordé à cet élément d'intégration et qui compare la valeur réelle de la valeur moyenne du courant d'état passant à une valeur de consigne externe, le régulateur fournissant une valeur de sortie de la tension de régulation et le circuit de régulation comprenant aussi un comparateur qui compare le signal d'un générateur de fréquence, notamment d'un générateur triangulaire (OSZ), à la valeur de sortie de la tension de régulation (U_{Regel}), la régulation s'effectuant par modulation de largeur d'impulsion.

2. Circuit de commande selon la revendication 1, **caractérisé par le fait que** l'interrupteur à semi-conducteur est un transistor (T).

3. Circuit de commande selon la revendication 1, **caractérisé par le fait que** la tension de régulation (U_{Regel}) est surveillée par un moyen de détection de coupure.

4. Circuit de commande selon la revendication 3, **caractérisé par le fait qu'**un réseau de LED constitué de plusieurs barrettes de LED est surveillé **par le fait qu'**un générateur de fréquence (OSZ) donne sa cadence à un compteur binaire qui commande un multiplexeur analogique (MUX) qui échantillonne les tensions de régulation (U_{Regel1,2,...}) de toutes les barrettes de LED du réseau.

5. Circuit de commande selon la revendication 4, **caractérisé par le fait que** le signal de sortie du multiplexeur est donné par l'intermédiaire d'un comparateur (COMP) à un support de mémorisation (FF).

6. Circuit de commande selon l'une des revendications précédentes, **caractérisé par le fait qu'**il est réalisé comme un composant intégré (IC) qui est raccordé aux LED ou au réseau de LED et à la tension d'alimentation.

7. Circuit de commande selon la revendication 6, **caractérisé par le fait qu'**un réglage externe et donc variable (programmation) du courant d'état passant (i_{LED}) d'une barrette de LED est réalisé dans le composant (IC) **par le fait que** premièrement une résistance interne du type Pull-up (Rᵢ) est reliée à l'alimentation en tension interne (U_{V}) du composant (IC) et à une entrée pour une référence de courant de LED de telle sorte qu'une résistance externe (Rₑₓₜ) par rapport à la masse forme avec la résistance interne du type Pull-up (Rᵢ) un diviseur de tension et que l'intensité de courant d'état passant (i_{LED}) souhaitée se règle ainsi et **par le fait que** deuxièmement il est mis à disposition à l'entrée pour la référence de courant de LED une tension continue qui peut être réglée jusqu'à l'intensité de courant d'état passant (i_{LED}) maximale et qui sert de mesure pour l'intensité de courant d'état passant (i_{LED}).

8. Circuit de commande selon la revendication 6, **caractérisé par le fait qu'**une commande logique du composant (IC) est réalisée **par le fait qu'**un niveau de signal logique (bas ou haut) met le composant hors circuit ou en circuit par l'intermédiaire d'une entrée (ENABLE).

9. Circuit de commande selon la revendication 6, **caractérisé par le fait qu'**une signalisation d'erreur par l'intermédiaire d'une sortie d'état du composant (IC) est réalisée dans le composant (IC) **par le fait que** cette sortie a un collecteur ouvert ("Open Collector" pour intégration bipolaire) ou un drain ouvert ("Open Drain" pour intégration CMOS) et que la hauteur de signal de sortie pour le niveau de signal d'erreur (signal haut) peut être définie librement par le raccordement d'une résistance externe du type Pull-up (Rp).

10. Circuit de commande selon la revendication 6, **caractérisé par le fait qu'**une protection contre une inversion de polarité lors du raccordement du composant (IC) à une tension d'alimentation (par exemple une batterie de véhicule automobile) est réalisée dans le composant (IC) **par le fait qu'**une diode de protection contre inversion de polarité protège les circuits internes du composant.

11. Circuit de commande selon la revendication 6, **caractérisé par le fait qu'**une protection contre des surtensions apparaissant à l'entrée du composant pour la tension d'alimentation est réalisée dans le composant (IC) **par le fait qu'**une combinaison d'une diode Zener et d'une diode de polarité opposée est active à la broche d'entrée pour la tension d'alimentation (U_{Batt}).

12. Procédé pour faire fonctionner une LED, notamment un réseau de LED, **caractérisé par le fait que** le courant d'état passant (I_{LED}) des LED est découpé au moyen d'un interrupteur à semi-conducteur rapide (transistor T) et que la valeur réelle de la valeur moyenne du courant d'état passant est comparée à une valeur de consigne externe par l'intermédiaire d'un moyen de régulation, la régulation s'effectuant par modulation de largeur d'impulsion.

13. Procédé selon la revendication 12, **caractérisé par le fait que** le signal de sortie du moyen de régulation est comparé au signal d'un générateur de fréquence (OSZ), notamment d'un générateur triangulaire.

14. Procédé selon la revendication 12, **caractérisé par le fait que** le signal issu du moyen de régulation est surveillé par un moyen de détection de coupure, notamment une bascule bistable (FF) ou un balayage de LED.

15. Procédé selon la revendication 12, **caractérisé par le fait qu'**il est réalisé en plus une régulation du courant d'état passant des LED en fonction de la température, qu'un élément capteur de température (notamment un NTC) peut être raccordé par l'intermédiaire d'une entrée de capteur et que, au-dessus d'une certaine valeur de seuil de la température ambiante T_{A}, le courant d'état passant (i_{LED}) est régulé selon une courbe caractéristique prédéterminée.

16. Procédé selon la revendication 12, **caractérisé par le fait qu'**un fonctionnement du circuit avec différentes tensions d'alimentation est possible du fait que l'alimentation en tension interne produit à partir de chaque tension d'entrée (U_{Batt}) une tension d'alimentation interne stable.
